# EUROPÄISCHE PATENTSCHRIFT

(11) **EP 0 771 651 B1**
(45) Veröffentlichungstag und Bekanntmachung des Hinweises auf die Patenterteilung: **02.12.1998**
(21) Anmeldenummer: 96116302.9
(22) Anmeldetag: 11.10.1996
(51) Int. Cl.: B41F 35/00, B41F 23/04, B41F 33/00

(54) **Verfahren zur Reinigung eines Zylinders einer Rotationsdruckmaschine**
Method for cleaning a cylinder of a printing press
Procédé pour le nettoyage d'un cylindre d'une machine à imprimer

(30) Priorität: 04.11.1995 DE 19541160
(43) Veröffentlichungstag der Anmeldung: 07.05.1997
(73) Patentinhaber: MAN Roland Druckmaschinen AG, 63075 Offenbach (DE)
(72) Erfinder: Mitze, Rudolf, 63128 Dietzenbach (DE); Müller, Horst, 63500 Seligenstadt (DE)
(74) Vertreter: Stahl, Dietmar

(56) Entgegenhaltungen:
- EP-A- 0 372 588
- EP-A- 0 419 289
- DE-A- 4 327 209
- DE-C- 3 901 105
- US-A- 3 737 940

## Beschreibung

Die Erfindung betrifft ein Verfahren zur Reinigung eines Zylinders einer Rotationsdruckmaschine, mit einer Waschvorrichtung mit zugeordneter Absaugeinrichtung und einer einem bogenführenden Zylinder zugeordneten und der Waschvorrichtung benachbarten Trocknereinrichtung.

Um den Reinigungsprozeß durchführen zu können werden derzeit die in der Druckmaschine vorhandenen Trocknereinrichtungen stillgesetzt. Diese Verfahrensweise ist aus sicherheitstechnischen Gründen notwendig, erhöht jedoch die Stillstandszeiten, da erst nach dem Reinigungsprozeß die Trocknereinrichtung wieder auf ihre vorherbestimmten Leistungswerte "hochgefahren" werden kann. Dieses "Hochfahren" dauert wiederum einige Zeit, was die Stillstandszeit der Druckmaschine erhöht. Beim Reinigungsprozeß eines Zylinders können Reinigungsfluiderosole und/oder Reinigungsfluiddämpfe von der Waschvorrichtung an die Umgebung austreten. Bei einer der aktivierten Waschvorrichtung benachbart angeordneten und ebenfalls aktivierten Trocknereinrichtung besteht dann die Gefahr, daß durch die Wärmeentwicklung und das Reinigungsfluid ein explosives Gemisch entsteht.

Gemäß der DE 38 41 411 C1 ist ein Verfahren sowie eine Vorrichtung zum Reinigen von Zylindern in einer Rollenrotationsoffsetdruckmaschine bekannt, die eine Explosionsgefährdung, welche durch die Trocknereinrichtung in Verbindung mit der Reinigungsvorrichtung besteht, ausschließen soll. Durch Messung der Gaskonzentration in der Trocknereinrichtung erfolgt die Zudosierung von Reinigungsflüssigkeit gesteuert gegenüber einem festgelegten Führungsgrößenverlauf. Die Trocknereinrichtung ist dabei als separate Einheit den Druckwerken nachgeordnet.

Aus der EP 0 419 289 A2 ist eine Rollenrotationsdruckmaschine mit einer dem mit Waschvorrichtungen gekoppelten Druckwerken nachgeordneten Trocknereinrichtung bekannt, deren Luftdurchsatz zu Beginn des Reinigungsprozesses erhöhbar ist.

Schließlich ist aus der DE 39 01 105 C1 ein Verfahren und eine Vorrichtung zum Reinigen von Zylindern in einer Rollenrotationsdruckmaschine bekannt. Die Trocknereinrichtung ist wiederum den Druckwerken nachgeordnet und zu Beginn des Reinigungsprozesses wird die Absaugeinrichtung der Trocknereinrichtung aktiviert.

Aufgabe der Erfindung ist es ein Verfahren zur Reinigung einer Druckmaschinenzylinders mit benachbart angeordneter Trocknereinrichtung zu entwickeln, das die Stillstandszeiten beim Reinigungsprozeß verkürzt und die erforderlichen sicherheitstechnischen Anforderungen erfüllt.

Gelöst wird dies durch die Ausbildungsmerkmale des Hauptanspruches. Weiterbildungen ergeben sich aus den Unteransprüchen.

Durch die Erfindung werden die Stillstandszeiten der Druckmaschine, die durch das Zusammenwirken der Waschvorrichtung mit der Trocknereinrichtung entstehen, spürbar reduziert. Dies deshalb, da die Trocknereinrichtung beim Reinigungsprozeß nicht mehr stillgesetzt werden muß. Vielmehr wird die Trocknerleistung von dem für den Druckprozeß vorher bestimmten Leistungswert auf einen festgelegten niedrigeren Leistungswert reduziert. Die Trocknereinrichtung bleibt dabei im Stand-by-Betrieb, während die Waschvorrichtung mit der Absaugeinrichtung aktiviert ist. Nach Beendigung des Reinigungsprozeßes (Waschvorrichtung und Absaugeinrichtung sind stillgesetzt) wird die Trocknereinrichtung aus dem Stand-by-Betrieb auf die vorher festgelegte Trocknerleistung hochgefahren. Im Stand-by-Betrieb ist die Trocknerleistung relativ gering, so daß keine Explosionsgefahr besteht, jedoch die Anlaufzeit zum Erreichen der vorher bestimmten Trocknerleistung relativ kurz ist.

Die Erfindung soll an einem Ausführungsbeispiel erläutert werden.
Das Verfahren geht dabei von einer Waschvorrichtung aus, die an einem Druckmaschinenzylinder, beispielsweise einem Gummituchzylinder, einem Formzylinder für ein Lackierwerk oder einen Gegendruckzylinder an- und abstellbar ist. Der Waschvorrichtung ist eine Absaugeinrichtung zugeordnet, die mit einer Saugquelle und mindestens einer Leitung ins Freie gekoppelt ist. Der Waschvorrichtung ist weiterhin eine Trocknereinrichtung benachbart angeordnet. Die Trocknereinrichtung ist dabei einem bogenführenden Zylinder zugeordnet. Dies kann der Gegendruckzylinder oder auch ein Transferzylinder der Druckmaschine sein. Im Druckbetrieb ist die Trocknereinrichtung aktiviert.
Soll jetzt der Reinigungsprozeß durchgeführt werden, so wird die Waschvorrichtung sowie die Absaugeinrichtung aktiviert und gleichzeitig wird die Leistung der Trocknereinrichtung auf einen Wert reduziert, der eine relativ geringe Wärmeentwicklung ermöglicht. Nach Ende des Reinigungsprozeßes wird die Absaugeinrichtung stillgesetzt und gleichzeitig wird die Leistung der Trockereinrichtung auf einen vorher festgelegten Wert erhöht. In bevorzugter Ausführung ist der erste Wert der Leistung der Trocknereinrichtung für den Reinigungsprozeß kleiner oder gleich 50% der Gesamttrocknerleistung. Der zweite Wert der Trocknerleistung nach Beendigung des Reinigungsprozeßes ist größer 50%. Die Werte für die Trocknerleistung sind über eine Steuerung frei wählbar.

## Patentansprüche

1. Verfahren zur Reinigung eines Zylinders einer Rotationsdruckmaschine mit einer an den rotierenden Zylinder an- und abstellbaren Waschvorrichtung mit zugeordneter Absaugeinrichtung für die Abfuhr von Reinigungsfluid, Aerosolen und/oder Reinigungsfluiddämpfen und einer benachbarten, einem Bogenführungszylinder zugeordneten aktivierten Trocknereinrichtung,
**dadurch gekennzeichnet**,
daß zu Beginn des Reinigungsprozesses die Waschvorrichtung sowie die Absaugeinrichtung aktiviert werden und gleichzeitig die Leistung der Trocknereinrichtung auf einen festgelegten ersten Wert reduziert wird, so daß die Trocknereinrichtung im Stand-by-Betrieb arbeitet und daß am Ende des Reinigungsprozesses die Waschvorrichtung sowie die Absaugeinrichtung stillgesetzt werden und gleichzeitig die Leistung der Trocknereinrichtung aus dem Stand-by-Betrieb auf einen festgelegten zweiten Wert erhöht wird.

2. Verfahren nach Anspruch 1,
**dadurch gekennzeichnet**,
daß der festgelegte erste Wert der Leistung der Trocknereinrichtung < 50% ist.

3. Verfahren nach Anspruch 1,
**dadurch gekennzeichnet**,
daß der festgelegte zweite Wert der Leistung der Trocknereinrichtung > 50% ist.

## Claims

1. Method for cleaning a cylinder of a rotary printing press with a washing device with fitted suction unit for the feeding away of cleaning fluid, aerosols and/or cleaning fluid vapours and which can be set on and off against the rotating cylinder, and a neighbouring activated dryer unit fitted to a sheet guiding cylinder, characterised in that at the beginning of the cleaning process, the washing device as well as the suction unit is actuated and simultaneously the power of the dryer unit is reduced to a fixed first value, so that the dryer unit operates in standby operation and that at the end of the cleaning process, the washing device as well as the suction device are rendered stationary and simultaneously the power of the dryer unit is raised from the standby operation to a fixed second value.

2. Method according to Claim 1, characterised in that the fixed first value is < 50% of the power of the dryer unit.

3. Method according to Claim 1, characterised in that the fixed second value is > 50% of the power of the dryer unit.

## Revendications

1. Procédé pour nettoyer un cylindre d'une machine d'impression rotative, comportant un dispositif de lavage pouvant être réglé contre les cylindres rotatifs ayant un dispositif d'aspiration associé pour l'évacuation du fluide de nettoyage, d'aérosols et/ou de vapeurs de nettoyage, et un dispositif de séchage voisin, activé, associé à un cylindre de guidage des feuilles,
caractérisé en ce que, au début du processus de nettoyage, le dispositif de lavage ainsi que le dispositif d'aspiration sont activés et, simultanément, la puissance du dispositif de séchage est réduite à une première valeur déterminée, de sorte que le dispositif de séchage travaille dans un état d'attente, et en ce que, à la fin du processus de nettoyage, le dispositif de lavage ainsi que le dispositif d'aspiration sont arrêtés et, en même temps, la puissance du dispositif de séchage est augmentée de l'état d'attente à une seconde valeur déterminée.

2. Procédé selon la revendication 1,
caractérisé en ce que la première valeur déterminée de la puissance du dispositif de séchage est inférieure à 50 %.

3. Procédé selon la revendication 1,
caractérisé en ce que la seconde valeur déterminée de la puissance du dispositif de séchage est supérieure à 50 %.
